# EUROPÄISCHE PATENTSCHRIFT

(11) **EP 1 459 010 B1**
(45) Veröffentlichungstag und Bekanntmachung des Hinweises auf die Patenterteilung: **20.02.2008**
(21) Anmeldenummer: 02760182.2
(22) Anmeldetag: 15.06.2002
(51) Int. Cl.: F21V 17/16, F21V 31/00

(54) **LEUCHTE DEREN LEUCHTENDECKEL AM LEUCHTENGEHÄUSE MITTELS RASTNASEN BEFESTIGT IST**
LAMP WHOSE LAMP COVER IS FASTENED ON THE LAMP HOUSING BY MEANS OF CATCH PROJECTIONS
DISPOSITIF D'ECLAIRAGE DONT LE COUVERCLE EST FIXE AU BOITIER A L'AIDE DE TAQUETS D'ENCLENCHEMENT

(30) Priorität: 11.07.2001 DE 10134795
(43) Veröffentlichungstag der Anmeldung: 22.09.2004
(73) Patentinhaber: Reiss International GmbH, 88069 Tettnang (DE)
(72) Erfinder: JOHLER, Edmund, A-6861 Alberschwende (AT); PROFFT, Rudolf, 88079 Kressbronn (DE)
(74) Vertreter: Steimle, Josef
(86) Internationale Anmeldenummer: PCT/EP2002/006616
(87) Internationale Veröffentlichungsnummer: WO 2003/006877

(56) Entgegenhaltungen:
- EP-A- 0 179 453
- EP-A- 0 785 391

## Beschreibung

Die Erfindung betrifft eine Leuchte mit einem Leuchtengehäuse und einem dieses verschließenden Leuchtendeckel sowie mindestens einer langgestreckten Lampe, wobei das Leuchtengehäuse eine den Rand der Leuchtenwanne aufnehmende Nut aufweist und die Nut von einem umlaufenden Stehrand übergriffen ist.

Leuchten mit einem von einem Leuchtendeckel verschlossenes Leuchtengehäuse, und sich zwischen dem Leuchtengehäuse und dem Leuchtendeckel befindenden die elektrischen bzw. elektronischen Bauteilen, sind aus der EP-A-0 982 536 bekannt. Außerhalb des Leuchtendeckels befindet sich die Leuchtstoffröhre. Bei diesen Leuchten, die auch als Langfeldleuchten bezeichnet werden, und u.a. auch als Feuchtraumleuchten erhältlich sind, wird der Leuchtendeckel über Verschlüsse fluid- und staubdicht am Leuchtengehäuse gehalten. Eine ähnliche Leuchte, bei der eine transluzente Leuchtenwanne über Verschlüsse am Leuchtengehäuse gehalten wird, ist z.B. aus der DE-A-44 13 316 bekannt. Zwar sind derartige Leuchten bedienerfreundlich in der Handhabung, jedoch aufwändig in der Herstellung, da das Leuchtengehäuse und/oder die Leuchtenwanne bzw. der Leuchtendeckel mit aufwändigen Spritzgießwerkzeugen hergestellt werden muss.

Das Leuchtengehäuse der EP-A-0 982 536 besitzt eine umlaufende Nut und der Leuchtendeckel eine Wand, die auf eine in der Nut sich befindende Dichtung aufgepresst wird. Außerdem sind unabhängig von der Nut zum Verbinden von Leuchtengehäuse und Leuchtendeckel zusätzlich Finger mit Rastnasen am Leuchtengehäuse und Aufnahmeöffnungen für die Rastnasen am Boden des Leuchtendeckels vorgesehen. Ein derartiger Aufbau ist relativ aufwändig.

Die EP-A-0 179 453 zeigt eine Feuchtraumleuchte mit Leuchtenwanne und transluzenter die Wanne abschließender Leuchtenhaube und innen liegender Lampe. Zum Auswechseln der Lampe muss das Gehäuse vollständig geöffnet werden.

Der Erfindung liegt daher die Aufgabe zugrunde, eine Leuchte der eingangs genannten Art bereitzustellen, die auf relativ einfache Art und Weise hergestellt werden kann und die einfach aufgebaut ist und dennoch benutzerfreundlich ist.

Diese Aufgabe wird mit einer Leuchte gelöst, die die Merkmale des Anspruchs 1 oder des Anspruchs 2 aufweist.

Durch die Aufnahmeöffnungen am Leuchtengehäuse bzw. Leuchtendeckel und die Rastnasen am Leuchtendeckel bzw. Leuchtengehäuse wird eine einfache Verrastung des Leuchtendeckels am Leuchtengehäuse ermöglicht, wobei hierfür keine zusätzlichen Teile, wie Verschlüsse, Verschraubungen und dergleichen erforderlich sind. Die nach außen bzw. nach innen abragenden Rastnasen sind am Rand des Leuchtendeckels bzw. des Leuchtengehäuses angeformt und die hierfür erforderlichen Aufnahmeöffnungen befinden sich am Stehrand des Leuchtengehäuses bzw. am Rand des Leuchtendeckels, so dass der Leuchtendeckel direkt mit dem Stehrand des Leuchtengehäuses verrasten kann. Die Montage der Leuchte erfolgt auf einfache Weise dadurch, dass der Leuchtendeckel auf das Leuchtengehäuse aufgedrückt und dieses dadurch verschlossen wird, wobei die Kopplung durch Verrastung erfolgt.

Erfindungsgemäß ist außerdem vorgesehen, dass ein Bereich des Stehrandes bzw. des Randes, der eine Aufnahmeöffnung aufweist, nach innen, d.h. in Richtung der Rastnasen, gezogen ist. Der Betrag, um den dieser Bereich nach innen gezogen ist, entspricht mindestens der Wandstärke des Stehrandes bzw. des Randes. Die Aufnahmeöffnung ist also um mindestens der Wandstärke aus der Ebene des Stehrandes bzw. des Randes nach innen verlagert. Somit ist auch die Nut im Bereich der Aufnahmeöffnung nach innen verschwenkt. In diese Nut ist ein Dichtungsband eingelegt.

Auch die Rastnasen sind an rückspringenden Randbereichen vorgesehen, wobei die Spitzen der Rastnasen im Wesentlichen in der Flucht der Außenfläche des Randes liegen. Dieses Merkmal hat den wesentlichen Vorteil, dass, trotz der nach außen abragenden Rastnasen, die Gesamtbreite der Leuchte nicht vergrößert wird und die Leuchte somit keinen größeren Platzbedarf besitzt und das Design der Leuchte nicht negativ beeinträchtigt wird.

Mit Vorzug ist das Leuchtengehäuse spritzgegossen und es werden hierfür lediglich ein Innenwerkzeug und ein Außenwerkzeug benötigt, wobei auf Schieber verzichtet wird. Das Innenwerkzeug und das Außenwerkzeug sind derart ausgestaltet, dass sie sich in den Aufnahmeöffnungen tuschieren und dadurch die Aufnahmeöffnungen gebildet werden. Da auf Schieber verzichtet wird, können das Leuchtengehäuse und der Leuchtendeckel nicht nur schnell sondern auch preiswert hergestellt werden, da die Kosten für das Spritzgusswerkzeug niedrig gehalten werden können.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist.

In der Zeichnung zeigen:
- Figur 1: eine perspektivische Darstellung eines Abschnitts der erfindungsgemäßen Leuchte;
- Figur 2: eine perspektivische Darstellung des Leuchtengehäuses bei abgenommenem Leuchtendeckel;
- Figur 3: eine perspektivische Darstellung des Leuchtendeckels;
- Figur 4: einen Schnitt IV-IV gemäß Figur 2 durch den Leuchtendeckel;
- Figur 5: eine vergrößerte Wiedergabe des Ausschnitts V gemäß Figur 4;
- Figur 6: eine Sicht in Richtung des Pfeils VI gemäß Figur 3 in dem abgenommenen Leuchtendeckel; und
- Figur 7: ein Innen- und ein Außenwerkzeug mit schematisch angedeutetem, dazwischen liegendem Leuchengehäuse.

Die Figur 1 zeigt in perspektivischer Darstellung einen Endbereich einer insgesamt mit 10 bezeichneten Leuchte, die als Feuchtraumleuchte ausgebildet ist. Diese Leuchte 10 ist für die Deckenmontage bestimmt, sie kann jedoch auch um 90° gedreht an einer Wand befestigt werden. Hierfür weist ein Leuchtengehäuse 12 eine Befestigungsöffnung 14 auf, welche von einer Schraube oder einem entsprechenden Befestigungsmittel durchgriffen werden kann. Alternativ kann die Leuchte 10 auch mittels allgemein bekannten U-förmigen Rastfedern; die in Ausnehmungen 2a des Leuchtengehäuses eingreifen, an einer Wand oder Decke befestigt werden. Außerdem ist das Leuchtengehäuse 12 mit seitlichen Verbindungsöffnungen 16 versehen, die mittels eines Gummistopfens 18 verschlossen sind, und über welche mehrere Leuchten miteinander verbunden werden können.

Dieses Leuchtengehäuse 12, welchen nach unten offen ist, wird von unten von einem Leuchtendeckel 20 verschlossen. Aus diesem Leuchtendeckel 20 treten an beiden Enden Fassungen 22 aus, in welche eine Leuchtstoffröhre 24 eingesetzt werden kann. Es ist deutlich erkennbar, dass das Leuchtengehäuse Einzüge 26 aufweist, in welche Aufnahmeöffnungen 28 in Form von Durchbrüchen eingeformt sind. Diese Einzüge 26 sowie die Aufnahmeöffnungen 28 sind deutlicher aus den Darstellungen der Figuren 2, 4 und 5 ersichtlich.

Aus der Figur 2 ist erkennbar, dass das Leuchtengehäuse 12 einen umlaufenden Stehrand 30 aufweist, von dessen freiem Ende an der Innenseite im Bereich des Einzugs 26 eine Auflaufschräge 32 in die Aufnahmeöffnung 28 mündet. Außerdem ist erkennbar, dass die Einmündung 34 in die Aufnahmeöffnung 28 um die Wandstärke 36 des Leuchtengehäuses 12 aus der Ebene 38 der Innenoberfläche des Einzugs 26 nach außen zurückversetzt ist. Dies ist auch deutlich aus den Figuren 5 und 7 erkennbar, wobei in Figur 5 mit strichpunktierten Linien noch eine Rastnase 40 angedeutet ist, welche die Aufnahmeöffnung 28 durchgreift und sich mit ihrem freien Ende am Rand 42 der Aufnahmeöffnung 28 abstützt. Diese Rastnase 40 besitzt ebenfalls eine Auflaufschräge 44, die beim Einrastvorgang mit der Auflaufschräge 32 des Stehrandes 30 des Leuchtengehäuses 12 zusammenwirkt. Die Rastnase 40 befindet sich, wie aus Figur 6 ersichtlich, ebenfalls in rückspringenden Randbereichen 46, so dass die Spitzen der Rastnasen 40 in der Flucht der Außenfläche 48 des Leuchtendeckels 20 liegen, d.h. die Breite des Leuchtendeckels 20 nicht vergrößern.

Aus Figur 5 ist noch ersichtlich, dass der Rand 42 eine Einlaufschräge von 5° aufweist, die das Einrasten der Rastnase 40 in die Aufnahmeöffnung 28 unterstützt.

Aus der Figur 5 ist außerdem erkennbar, dass das freie Ende des Randes 50 des Leuchtendeckels 20 mit einer in Längsrichtung verlaufenden Nut 52 versehen ist, wodurch die Stirnfläche des Randes 50 von zwei Schneiden 54 gebildet wird. Diese beiden Schneiden 54 drücken bei aufgerastetem Leuchtendeckel 20 auf eine Dichtung 56 und gewährleisten dadurch einen fluid- und staubdichten Abschluss des Innenraums des Leuchtengehäuses 12. Die Dichtung 5 ist ihrerseits in einer Nut 66 des Leuchtengehäuses 12 angeordnet. Im Bereich der Einzüge 26 verschwenkt die Nut 66, wie aus Figur 2 deutlich erkennbar, um den Betrag des Einzugs nach innen.

Das Leuchtengehäuse 12 wird mittels zweier Spritzgussformen hergestellt, wobei die eine Spritzgussform als Innenwerkezug 60 und die andere Spritzgussform als Außenwerkzeug 58 verwendet wird und der Freiraum zwischen den beiden Formen 58 und 60 mit Kunststoffmaterial ausgefüllt wird. Dies ist eine allgemein bekannte Technik. Erfinderisch ist dabei, dass die beiden Spritzgussformen 58 und 60 im Bereich der Einzüge 26 sich tuschieren (Berührungsbereich 68), in dem das Außenwerkzeug 58 so weit nach innen geführt wird, bis es im Bereich der Aufnahmeöffnung 28 das Innenwerkzeug 60 berührt. Das Innenwerkzeug 60, welches von entgegengesetzter Richtung an das Außenwerkzeug 58 herangeführt wird, besitzt einen im Bereich der späteren Einzüge 26 liegenden Abschnitt, der exakt der Aufnahmeöffnung 28 entspricht und an der Innenseite des Außenwerkzeugs 58 anliegt.

Aus der Figur 7 ist deutlich erkennbar, dass sich die beiden Werkzeuge 58 und 60 in der Ebene der Aufnahmeöffnung 28 berühren. Außerdem ist mit den Pfeilen 62 und 64 die Bewegungsrichtung der beiden Werkzeuge beim Schließen der Spritzgussform angedeutet. Die Spritzgussform kann problemlos geöffnet und geschlossen werden und das Leuchtengehäuse 12 kann schieberfrei hergestellt werden.

Anstelle von zweiseitig gesockelten Leuchtstofflampen sind erfindungsgemäß auch einseitig, langgestreckte Lampen 24 einsetzbar. Dementsprechend weist in diesem Fall die Leuchte 10 nur an einem Ende eine Fassung auf.

## Patentansprüche

1. Leuchte (10) mit einem Leuchtengehäuse (12) und einem dieses dicht verschließenden Leuchtendeckel (20), sowie mindestens einer langgestreckten Lampe (24), für die an dem Leuchtendeckel (20) an wenigstens einem Ende eine Fassung (22) austritt, wobei das Leuchtengehäuse (12) eine den Rand (50) des Leuchtendeckels (20) aufnehmende Nut (66) aufweist, **dadurch gekennzeichnet, dass** die Nut (66) von einem umlaufenden Stehrand (30) übergriffen ist, wobei der Stehrand (30) auf jeder Seite des Leuchtengehäuses (12) mehrere Aufnahmeöffnungen (28) und der Leuchtendeckel (20) an seinem Rand (50) seitlich nach außen abragende Rastnasen (40) aufweist, wobei der eine Aufnahmeöffnung (28) aufweisende Bereich des Stehrandes (30) nach innen eingezogen ist und der Bereich (26) um mindestens einen Betrag nach innen gezogen ist, der der Wandstärke (36) des Stehrandes (30) entspricht.

2. Leuchte (10) mit einem Leuchtengehäuse (12) und einem dieses dicht verschließenden Leuchtendeckel (20) sowie mindestens einer langgestreckten Lampe (24), für die an dem Leuchtendeckel (20) an wenigstens einem Ende eine Fassung (22) austritt, wobei das Leuchtengehäuse (12) eine den Rand (50) des Leuchtendeckels (20) aufnehmende Nut (66) aufweist, **dadurch gekennzeichnet, dass** die Nut (66) von einem umlaufenden Stehrand (30) übergriffen ist, wobei der Rand (50) des Leuchtendeckels (20) auf jeder Seite mehrere Aufnahmeöffnungen und der Stehrand (30) des Leuchtengehäuses (12) seitlich nach innen abragende Rastnasen aufweist, wobei der eine Aufnahmeöffnung (28) aufweisende Bereich des Randes (50) nach innen eingezogen ist und der Bereich (26) um mindestens einen Betrag nach innen gezogen ist, der der Wandstärke (36) des Randes (50) entspricht.

3. Leuchte nach Anspruch 1 oder 2, **dadurch gekennzeichnet, dass** die Nut im Bereich der Aufnahmeöffnung (28) nach innen verschwenkt.

4. Leuchte nach einem der vorhergehenden Ansprüche, **dadurch gekennzeichnet, dass** in die Nut ein Dichtungsband (56) eingelegt ist.

5. Leuchte nach einem der vorhergehenden Ansprüche, **dadurch gekennzeichnet, dass** die Rastnasen (40) an rückspringenden Randbereichen (46) vorgesehen sind.

6. Leuchte nach einem der vorhergehenden Ansprüche, **dadurch gekennzeichnet, dass** die Spitzen der Rastnasen (40) im Wesentlichen in der Flucht der Außenfläche (48) des Randes (50) liegen.

7. Leuchte nach einem der vorhergehenden Ansprüche, **dadurch gekennzeichnet, dass** das Leuchtengehäuse (12) spritzgegossen ist.

8. Leuchte nach einem der vorhergehenden Ansprüche, **dadurch gekennzeichnet, dass** das Leuchtengehäuse (12) mit Hilfe eines Innenwerkzeugs (60) und einem Außenwerkzeug (58) schieberfrei spritzgegossen ist.

9. Leuchte nach Anspruch 8, **dadurch gekennzeichnet, dass** das Innenwerkzeug (60) und das Außenwerkzeug (58) sich in den Aufnahmeöffnungen (28) tuschieren.

## Claims

1. A lamp (10), having a lamp housing (12) and a lamp cover (20), which tightly seals it, as well as at least one longitudinally extending bulb (24), a socket (22) for which protrudes from at least one end of the lamp cover (20), wherein the lamp housing (12) has a groove (66) which receives the rim (50) of the lamp cover (20), **characterized in that** a circumferential standing edge (30) projects over the groove (66), **in that** the standing edge (30) has several receiver openings (28) on each side of the lamp housing (12), and the lamp cover (20) has laterally outward protruding catch projections (40) on its rim (50), **in that** the area of the standing edge (30) which has a receiver opening (28) has been drawn inward, and the area (26) has been drawn inward by at least an amount corresponding to the wall thickness (36) of the standing edge (30).

2. A lamp (10), having a lamp housing (12) and a lamp cover (20), which tightly seals it, as well as at least one longitudinally extending bulb (24), a socket (22) for which protrudes from at least one end of the lamp cover (20), wherein the lamp housing (12) has a groove (66) which receives the rim (50) of the lamp cover (20), **characterized in that** a circumferential standing edge (30) projects over the groove (66), **in that** the edge (50) of the lamp cover (20) has several receiver openings on each side and the standing edge (30) of the lamp housing (12) has laterally inward protruding catch projections, **in that** the area of the standing edge (30) which has a receiver opening (28) has been drawn inward, and the area (26) has been drawn inward by at least an amount corresponding to the wall thickness (36) of the rim (50).

3. The lamp in accordance with claim 1 or 2, **characterized in that** the groove pivots inward in the area of the receiver opening (28).

4. The lamp in accordance with one of the preceding claims, **characterized in that** a sealing strip (56) has been inserted into the groove.

5. The lamp in accordance with one of the preceding claims, **characterized in that** the catch projections (40) are provided on rearward-extending rim areas (46).

6. The lamp in accordance with one of the preceding claims, **characterized in that** the tips of the catch projections (40) are substantially located in alignment with the exterior face (48) of the rim (50).

7. The lamp in accordance with one of the preceding claims, **characterized in that** the lamp housing (12) is injection-molded.

8. The lamp in accordance with one of the preceding claims, **characterized in that** the lamp housing (12) has been injection-molded with the aid of an interior die (60) and an exterior die (58) and without the use of a gate valve.

9. The lamp in accordance with claim 8, **characterized in that** the interior die (60) and the exterior die (58) touch in the receiver openings (28).

## Revendications

1. Lampe (10) comportant un boîtier de lampe (12) et un couvercle de lampe (20), qui referme celui-ci de manière étanche, ainsi qu'au moins une lampe (24) s'étendant dans le sens de la longueur, pour laquelle, sur le couvercle de lampe (20), au niveau d'au moins une extrémité, émerge un élément de prise (22), moyennant quoi le boîtier de lampe (12) présente une rainure (66) recevant le bord (50) du couvercle de lampe (20), **caractérisée en ce que** la rainure (60) est recouverte par un bord vertical (30) périphérique, moyennant quoi le bord vertical (30) présente, de chaque côté du boîtier de lampe (12), plusieurs orifices de réception (28), et le couvercle de lampe (20) présente, sur son bord (50), des taquets d'encliquetage (40) faisant saillie vers l'extérieur, latéralement, moyennant quoi la zone présentant un orifice de réception (28) du bord vertical (30) est incurvée vers l'intérieur, et la zone (26) est incurvée vers l'intérieur d'au moins un degré qui correspond à l'épaisseur de paroi (36) du bord vertical (30).

2. Lampe (10) comportant un boîtier de lampe (12) et un couvercle de lampe (20) qui referme celui-ci de manière étanche, ainsi qu'au moins une lampe (24) s'étendant dans le sens de la longueur, pour laquelle, sur le couvercle de lampe (20), au niveau d'au moins une extrémité, émerge un élément de prise (22), moyennant quoi le boîtier de lampe (12) présente une rainure (66) recevant le bord (50) du couvercle de lampe (20), **caractérisée en ce que** la rainure (66) est recouverte par un bord vertical (30)périphérique, moyennant quoi le bord (50) du couvercle de lampe (20) présente, de chaque côté, plusieurs orifices de réception, et le bord vertical (30) du boîtier de lampe (12) présente des taquets d'encliquetage faisant saillie vers l'intérieur, moyennant quoi la zone présentant un orifice de réception (28) du bord (50) est incurvée vers l'intérieur, et la zone (26) est incurvée vers l'intérieur d'au moins un degré qui correspond à l'épaisseur de paroi (36) du bord (50).

3. Lampe selon la revendication 1 ou 2, **caractérisée en ce que** la rainure pivote vers l'intérieur dans la zone de l'orifice de réception (28).

4. Lampe selon l'une quelconque des revendications précédentes, **caractérisée en ce que**, dans la rainure, est insérée une bande d'étanchéité (56).

5. Lampe selon l'une quelconque des revendications précédentes, **caractérisée en ce que** les taquets d'encliquetage (40) sont prévus sur des zones périphériques (46) qui rebondissent vers l'arrière.

6. Lampe selon l'une quelconque des revendications précédentes, **caractérisée en ce que** les sommets des taquets d'encliquetage (40) sont sensiblement alignés avec la surface externe (48) du bord (50).

7. Lampe selon l'une quelconque des revendications précédentes, **caractérisée en ce que** le boîtier de lampe (12) est moulé par injection.

8. Lampe selon l'une quelconque des revendications précédentes, **caractérisée en ce que** le boîtier de lampe (12) est moulé par injection à l'aide d'un outil interne (60) et d'un outil externe (58), sans registre coulissant.

9. Lampe selon la revendication 8, **caractérisée en ce que** l'outil interne (60) et l'outil externe (58) entrent en contact dans les orifices de réception (28).
